# EUROPÄISCHE PATENTSCHRIFT

(11) **EP 0 677 479 B1**
(45) Veröffentlichungstag und Bekanntmachung des Hinweises auf die Patenterteilung: **11.07.2001**
(21) Anmeldenummer: 95104699.4
(22) Anmeldetag: 30.03.1995
(51) Int. Cl.: B66C 13/50

(54) **Gewicht für einen Hubendschalter**
Weight for lift limit switch
Poids pour interrupteur de fin de course de levage

(30) Priorität: 13.04.1994 DE 4412579
(43) Veröffentlichungstag der Anmeldung: 18.10.1995
(73) Patentinhaber: Grove U.S. LLC, Shady Grove, Pennsylvania 17256 (US)
(72) Erfinder: Erdmann, Gerd, Dipl.-Ing., D-26125 Oldenburg (DE)
(74) Vertreter: Schwabe - Sandmair - Marx

(56) Entgegenhaltungen:
- DE-A- 2 846 394
- DE-U- 9 115 400
- US-A- 2 388 219

## Beschreibung

Die Erfindung betrifft ein aus mehreren Einzelteilen bestehendes Gewicht für einen Hubendschalter, das das Hubseil von Krane, beispielsweise Teleskopierkrane, umschließt und das dazu dient, beim Anheben einen Hubendschalter zu betätigen. Das Anheben des Gewichts erfolgt durch das Anschlagmittel. Durch die Betätigung eines Endschalters beim Anheben des Gewichts wird verhindert, daß das Anschlagmittel gegen den Kranausleger fährt.

Die bekannten Gewichte für Hubendschalter bestehen aus mehreren Einzelteilen. Beim Umscheren muß das Gewicht in mehrere Einzelteile zerlegt werden. Dieses Zerlegen ist einerseits sehr zeitraubend, während es andererseits immer wieder vorkommt, daß Einzelteile verlorengehen.

Aus der US-A-2,388,219 ist ein zweiteiliger Hubendschalter bekannt, dessen Teile durch einen Ring auf einer Seite verbunden sind. Der Ring geht lediglich durch Löcher im oberen Teil der Gewichtshälften, so dass beim Zusammenbringen der Hälften nicht ohne weiteres eine Übereinstimmung der Verriegelungskanäle erzielt werden kann.

Die vorliegende Erfindung, deren Aufgabe es ist, die oben genannten Nachteile des Standes der Technik zu überwinden, erreicht dies durch einen Hubendschalter gemäß dem Patentanspruch 1. Die Unteransprüche beschreiben bevorzugte Ausführungsformen der vorliegenden Erfindung.

Vorteilhafterweise ist bei dem Hubendschalter der vorliegenden Erfindung auf einer Seite der Formteile ein Scharnier vorgesehen und auf der anderen Seite verzahnende Vorsprünge, wodurch eine genaue Führung und Passung der beiden Hälften ermöglicht wird, so dass nach dem Zusammenbringen der Kanal für das Verriegelungselement ohne weiteres durchgehend ausgerichtet ist. Dies macht die Handverriegelung der beiden Hälften sehr einfach.

Bei dem erfindungsgemäßen Gewicht muß zum Umscheren lediglich das Verriegelungselement gelöst werden, so daß die beiden Formteile sich um das Scharnier auseinanderklappen lassen. Nach dem Zusammenklappen der beiden Formteile kann das Verriegelungselement wieder geschlossen werden und das Gewicht ist wieder einsatzbereit.

In Ausgestaltung der Erfindung ist das Scharnier durch einen Schraubenbolzen gebildet. Das hat den Vorteil, daß beschädigte Formteile leicht ausgetauscht werden können.

In weiterer Ausgestaltung der Erfindung ist das Verriegelungselement durch einen Rastbolzen gebildet, wobei zweckmäßigerweise der mit seiner Gewindehülse in das eine Formteil eingeschraubte Rastbolzen einen unter dem Druck einer Schraubenfeder stehenden Zapfen aufweist, der in eine in dem anderen Formteil vorgesehene Bohrung eingreift.

Durch diese Ausgestaltung des erfindungsgemäßen Gewichts kann das Verriegelungselement in einfachster Weise durch das Ziehen des Rastbolzens von Hand gelöst werden, so daß das Öffnen des Gewichtes ohne Demontage und ohne Werkzeug möglich ist.

Bei einer bevorzugten Ausführungsform des erfindungsgemäßen Gewichts bestehen die das Gewicht bildenden Formteile aus Gußkörpern. Derartige Gußkörper sind preisgünstig herzustellen, insbesondere auch deshalb, weil die beiden das Gewicht bildenden Gußkörper völlig gleich sind.

Damit sich die beiden das Gewicht bildenden Formteile möglichst homogen ineinanderfügen, sind nach einem weiteren Merkmal der Erfindung die das Gewicht bildenden Formteile an den einander zugewandten Seiten mit Vorsprüngen versehen, die nach Art einer Verzahnung ineinandergreifen. Hierbei weist vorteilhafterweise jedes Formteil drei Vorsprünge auf, von denen - bei Betrachtung des Formteils gegen die sich an das andere Formteil anlegende Fläche - sich eines auf der einen Seite des Formteils und zwei auf der anderen Seite des Formteils befinden.

Im folgenden wird die Erfindung anhand der Zeichnung näher erläutert. Es zeigen:
- Fig. 1: ein Gewicht mit daran befestigtem Anschlagseil in Vorderansicht;
- Fig. 2: einen Querschnitt durch ein aus zwei Formteilen gebildetes Gewicht gemäß der Linie II-II in Fig. 3, bei eingeschraubtem Rastbolzen;
- Fig. 3: eine Draufsicht auf das in Fig. 2 dargestellte Gewicht;
- Fig. 4: einen Querschnitt durch ein aus zwei Formteilen gebildetes Gewicht entsprechend der Fig. 2, bei gezogenem Rastbolzen;
- Fig. 5: eine Draufsicht auf das in Fig. 4 dargestellte Gewicht, in auseinandergeklapptem Zustand;
- Fig. 6: ein einzelnes Formteil in Vorderansicht;
- Fig. 7: eine Draufsicht auf das in Fig. 6 dargestellte Formteil.

In Fig. 1 ist ein Gewicht 1 dargestellt, das mittels einer Kette 2 mit einem Anschlagseil 3 verbunden ist, wobei das Anschlagseil 3 an seinen beiden Enden jeweils einen Schäkel 4 oder ein ähnliches Verbindungselement aufweist.

Das in den Fig. 2 und 3 dargestellten Gewicht 1 besteht aus zwei gleichen Formteilen 1A und 1B, die durch einen ein Scharnier bildenden Schraubenbolzen 5 zusammengehalten sind. An jedes der Formteile 1A und 1B ist mittels Schrauben 6 jeweils ein Glied der Kette 2 befestigt. Zur Verriegelung der beiden Formteile 1A und 1B dient ein Rastbolzen 7. Der Rastbolzen 7, der mit seiner Gewindehülse 8 in das Formteil 1A eingeschraubt ist, weist einen Zapfen 9 auf, der in eine in dem Formteil 1B vorgesehene Bohrung 10 eingreift.

Bei dem in den Fig. 4 und 5 dargestellten Gewicht ist der Rastbolzen 7 soweit herausgezogen, daß der Zapfen 9 sich außerhalb der Bohrung 10 befindet. Bei dieser Stellung des Rastbolzens 7 können die das Gewicht bildenden Formteile 1A und 1B - wie Fig. 5 zeigt - auseinandergeklappt werden.

Wie aus den Fig. 6 und 7 anhand des Formteils 1A zu ersehen ist, sind die das Gewicht bildenden Formteile an den einander zugewandten Seiten mit Vorsprüngen 11 versehen, von denen - in der Vorderansicht, also bei Betrachtung des Formteils 1A gegen die sich an das andere Formteil anliegende Fläche - sich einer auf der linken Seite und zwei auf der rechten Seite des Formteils 1A befinden.

## Patentansprüche

1. Aus mehreren Einzelteilen bestehendes Gewicht für einen Hubendschalter, das das Hubseil von Krane, beispielsweise Teleskopierkrane, umschließt und das dazu dient, beim Anheben einen Hubendschalter zu betätigen, wobei das Gewicht (1) aus zwei aus gleichen Rohteilen hergestellten Formteilen (1A, 1B) gebildet ist, die mittels eines Verriegelungselementes verriegelbar sind, **dadurch gekennzeichnet**, daß die Formteile (1A, 1B) auf einer Seite durch ein Scharnier miteinander verbunden und auf der anderen Seite, an den einander zugewandten Seiten mit Vorsprüngen (11) versehen sind, die nach Art einer Verzahnung ineinandergreifen.

2. Gewicht nach Anspruch 1, dadurch gekennzeichnet, daß das Scharnier durch einen Schraubenbolzen (5) gebildet ist.

3. Gewicht nach Anspruch 1 oder 2, dadurch gekennzeichnet, daß das Verriegelungselement durch einen Rastbolzen (7) gebildet ist.

4. Gewicht nach Anspruch 3, dadurch gekennzeichnet, daß der mit seiner Gewindehülse (8) in das eine Formteil (1A) eingeschraubte Rastbolzen (7) einen unter dem Druck einer Schraubenfeder (12) stehenden Zapfen (9) aufweist, der in eine in dem anderen Formteil (1B) vorgesehene Bohrung (10) eingreift.

5. Gewicht nach einem der Ansprüche 1 bis 4, dadurch gekennzeichnet, daß die das Gewicht (1) bildenden Formteile (1A, 1B) aus Gußkörpern bestehen.

6. Gewicht nach einem der Ansprüche 1 bis 5, dadurch gekennzeichnet, daß jedes Formteil (1A, 1B) drei Vorsprünge (11) aufweist, von denen - bei Betrachtung des Formteils (1A, 1B) gegen die sich an das andere Formteil (1A, 1B) anlegende Fläche - sich eines auf der einen Seite des Formteils (1A, 1B) und zwei auf der anderen Seite des Formteils (1A, 1B) befinden.

## Claims

1. A weight, consisting of a number of individual parts, for a lift limit switch, said weight enclosing the lifting cable of a crane, for example a telescopic crane, and being used to actuate a lift limit switch during lifting, wherein said weight (1) is formed from two moulded parts (1A, 1B) produced from identical unmachined parts, which can be locked by means of a locking element, **characterised in that** said moulded parts (1A, 1B) are connected to each other on one side by a hinge, and have protrusions (11) provided on the other side, where the sides face each other, said protrusions engaging like a gear.

2. The weight as set forth in claim 1, characterised in that said hinge is formed by a threaded bolt (5).

3. The weight as set forth in claim 1 or 2, characterised in that said locking element is a stop bolt (7).

4. The weight as set forth in claim 3, characterised in that said stop bolt (7) is threaded into one moulded part (1A) via its threaded sleeve (8) and comprises a pin (9) biased by means of a coil spring (12), said pin engaging a bore (10) provided in the second moulded part (1B).

5. The weight as set forth in any one of claims 1 to 4, characterised in that said moulded parts (1A, 1B) forming said weight (1) are cast parts.

6. The weight as set forth in any one of claims 1 to 5, characterised in that each of said moulded parts (1A, 1B) comprises three protrusions (11), of which - when the moulded part (1A, 1B) is viewed from the face abutting the other moulded part (1A, 1B) - one is located on one side of the moulded part (1A, 1B) and two are located on the other side of the moulded part (1A, 1B).

## Revendications

1. Poids constitué de plusieurs pièces individuelles pour un interrupteur de fin de course, qui entoure le câble de levage de grues, par exemple de grues téléscopiques, et qui, pendant le levage, sert à actionner un interrupteur de fin de course, le poids (1) étant formé de deux pièces façonnées (1A, 1B) qui sont fabriquées à partir d'ébauches identiques et qui peuvent être verrouillées au moyen d'un élément de verrouillage, caractérisé en ce que, sur un côté, les pièces façonnées (1A, 1B) sont reliées entre elles par une charnière, et sont pourvues, sur l'autre côté, sur les côtés tournés l'un vers l'autre, de saillies (11) qui s'engagent les unes dans les autres à la manière d'une denture.

2. Poids selon la revendication 1, caractérisé en ce que la charnière est constituée par un boulon (5).

3. Poids selon la revendication 1 ou 2, caractérisé en ce que l'élément de verrouillage est formé par un boulon d'arrêt (7).

4. Poids selon la revendication 3, caractérisé en ce que le boulon d'arrêt (7), vissé par sa douille filetée (8) dans une pièce façonnée (1A), présente une tige (9) qui est soumise à la pression d'un ressort hélicoïdal (12) et qui s'engage dans un trou (10) prévu dans l'autre pièce façonnée (1B).

5. Poids selon l'une des revendications 1 à 4, caractérisé en ce que les pièces façonnées (1A, 1B) qui forment le poids (1) sont constituées de corps de fonderie.

6. Poids selon l'une des revendications 1 à 5, caractérisé en ce que chaque pièce façonnée (1A, 1B) présente trois saillies (11), dont une se trouve - si l'on observe la pièce façonnée (1A, 1B) vers la surface contre laquelle s'applique l'autre pièce façonnée (1A, 1B) - sur un côté de la pièce façonnée (1A, 1B) et deux, sur l'autre côté de la pièce façonnée (1A, 1B).
